# EUROPÄISCHE PATENTANMELDUNG

(11) **EP 0 057 243 A1**
(43) Veröffentlichungstag der Anmeldung: **11.08.1982**
(21) Anmeldenummer: 81100975.2
(22) Anmeldetag: 12.02.1981
(51) Int. Cl.: A24D 1/00, A24F 47/00, A61M 15/06

(54) **Zigarette mit Zigarettenspitze (Kalt-Rauchen)**

(30) Priorität: 30.01.1981 DE 8102346 U
(71) Anmelder: Niemann, Horst, D-68723 Schwetzingen (DE)
(72) Erfinder: Niemann, Horst, D-68723 Schwetzingen (DE)
(74) Vertreter: Betten, Jürgen, Dipl.-Ing.

(57) **Zusammenfassung**

Bei der imitierten Zigarette (1) mit Zigarettenspitze (2 + 3) befindet sich in der zweiteiligen Zigarettenspitze ein Hohlraum (4), worin eine Doppelkapsel (5) gelagert ist. Diese Doppelkapsel besteht aus zwei übereinanderliegenden Hohlzylindern, welche an den Enden mit Löchern (6) versehen sind, an den Seiten mit je zwei Naben, wodurch bei kleiner Drehung das Schließen und Öffnen der Kapsel erreicht wird. Zigarette und Zigarettenspitze sind von einer Kanüle (7) durchzogen.

Die Füllung der Kapsel besteht aus: Tabak, Menthol, Honig, Feigensaft, Alkohol und Zwetschgensaft.

## Beschreibung

Die Erfindung bezieht sich auf eine imitierte Zigarette(1), welche an der Spitze eine Brennbarkeit vortäuscht (in Form von abgebrannter Asche). Dieselbe ist in einer Zigarettenspitze eingesetzt. Die Zigarettenspitze ist zweiteilig und das obere Teil(2) sowie das untere Teil(3) enthalten je einen Hohlraum(4), worin sich eine verstellbare Doppelkapsel(5) befindet, welche an den Enden mit kleinen Löchern(6) versehen ist. Durch eine kleine Drehung des unteren Teiles(3) der Zigarettenspitze wird eine Schließung und Öffnung der Kapsel erreicht. Zigarette und Zigarettenspitze sind von einer Kanüle(7) durchzogen. Die Zigarette mit der Zigarettenspitze kann aus Bakelit, Plastik, Kautschuk oder ähnlichem Material hergestellt werden.

Die Füllung der Kapsel besteht aus: Tabak, Menthol, Honig, Feigensaft, Alkohol und Zwetschgensaft.

Die gleiche Erfindung kann auch für Zigarren (mit oder ohne Zigarrenspitze) angewandt werden. Außerdem können für Tabakspfeifen besondere Einsätze mit der obenangeführten Füllung verwendet werden oder Spezialpfeifen.

Die Erfindung hat den Zweck, den normalen Rauchgenuß einzudämmen, einen ausgleichenden Ersatz zu stellen und ist außerdem gesundheitsfördernd.

## Patentansprüche

1.Zigarette mit Zigarettenspitze (2+3) und der einsetzverstellbaren Doppelkapsel (5+6) zwei übereinanderliegende Hohlzylinder, welche an den Enden mit Löchern versehen sind, an den Seiten mit je zwei Naben, wodurch bei kleiner Drehung das Schließen und öffnen der Kapsel erreicht wird. Die Füllung der Kapsel ist von Tabak, Menthol, Honig, Feigensaft, Alkohol und Zwetschgensaft. Die gleiche Ausführung für Zigarren mit und ohne Zigarrenspitze. Außerdem Einsätze für Tabakspfeifen, sowie Sonderpfeifen mit der oben erwähnten Füllung.

2.Zigarette mit Zigarettenspitze und der einsetzbaren Doppelkapsel(5+6) mit der angegebenen Füllung, sowie in ähnlicher oben erwähnter Ausführung nach Patentanspruch 1.
